# EUROPÄISCHE PATENTSCHRIFT

(11) **EP 0 569 725 B1**
(45) Veröffentlichungstag und Bekanntmachung des Hinweises auf die Patenterteilung: **17.07.1996**
(21) Anmeldenummer: 93106118.8
(22) Anmeldetag: 15.04.1993
(51) Int. Cl.: F04C 2/08

(54) **Zahnradmaschine (Pumpe oder Motor)**
Gear machine (pump or motor)
Machine à engrenages (pompe ou moteur)

(30) Priorität: 12.05.1992 DE 4215500
(43) Veröffentlichungstag der Anmeldung: 18.11.1993
(73) Patentinhaber: ROBERT BOSCH GMBH, 70442 Stuttgart (DE)
(72) Erfinder: Nonnenmacher, Gerhard, Dipl.-Ing., W-7015 Korntal-Muenchingen 1 (DE)

(56) Entgegenhaltungen:
- WO-A-92/01870
- DE-U- 8 714 689

## Beschreibung

### Stand der Technik

Die Erfindung geht aus von eine Zahnradmaschine nach der Gattung des Hauptanspruchs. Aus der DE-OS 40 22 500 ist eine Zahnradmaschine mit zwei in einem Gehäuse drehbar angeordneten Zahnrädern bekannt geworden, bei welcher das momentane Übersetzungsverhältnis i über den gesamten Drehwinkel des drehmomentübertragenden Zahnrads so gewählt ist, daß der momentane Volumenstrom konstant ist, d.h. das Übersetzungsverhältnis ist während einer Umdrehung der Zahnräder variabel. Eine derartige Zahnradmaschine hat wohl den großen Vorteil, daß sie pulsationsfrei arbeitet, daß aber wegen des stark ungleichförmigen Laufes des getriebenen Rads hohe mechanische Geräusche entstehen. Dies rührt daher, daß die Änderungen der Winkelgeschwindigkeit, die bei einer solchen Maschine unvermeidbar sind, hohe Geräusche verursachen, selbst wenn es gelingt, pulsationsbedingte Hydraulikgeräusche gering zu halten.

### Vorteile der Erfindung

Die erfindungsgemäße Zahnradmaschine mit den kennzeichnenden Merkmalen des Hauptanspruchs hat demgegenüber den Vorteil, daß sie weitestgehend pulsationsfrei arbeitet und darüberhinaus mechanische Geräusche weitestgehend vermeidet.

Weitere Vorteile der Erfindung ergeben sich aus der nachfolgenden Beschreibung und Zeichnung. Letztere zeigt in Figur 1 eine Prinzipzeichnung zweier außenverzahnter Zahnräder, in Figur 2 zwei Diagramme.

### Beschreibung der Erfindung

Zwei miteinander kämmende Zahnflanken von Zahnrädern - ihre Konturen seien stetig und knickfrei - besitzen jeweils eine eindeutige gemeinsame Tangente t im Berühr-, und das heißt im Eingriffspunkt P. Nur der Bewegungsanteil senkrecht zu dieser Tangente wird vom treibenden auf das getriebene Rad übertragen, der tangentiale Rest ist gleitend. Zeichnet man nun - wie in Figur 1 - die beiden Radmittelpunkte M_{L} und M_{R} in die Kreise, an die die Berührungsnormale t tangiert, so erhält man ein Fadenmodell, in dem ein Faden vom einen momentanen Grundkreis auf den anderen ebenfalls momentanen Grundkreis umgespult wird. Das Verhältnis der momentanen Grundkreisradien R_{gR} und R_{gL} entspricht dann dem zugehörigen Übersetzungsverhältnis i. Der Schnittpunkt des Fadens mit der Verbindungsstrecke der beiden Radmittelpunkte ist der zugehörige momentane Wälzpunkt W. Seine Koordinaten sind W(x_{W}/0). In Figur 1 erkennt man, daß aufgrund der Seitenverhältnisse in ähnlichen Dreiecken auch die Verbindungsstrecke M_{R}M_{L} durch den Wälzpunkt im Verhältnis$\text{i =} \frac{{\text{M}}_{\text{R}} \text{W}}{{\text{WM}}_{\text{L}}}$ geteilt wird. Es gilt somit$\text{i =} \frac{{\text{w}}_{\text{L}}}{{\text{w}}_{\text{R}}} \text{=} \frac{{\text{a/2 - X}}_{\text{W}}}{{\text{a/2 + X}}_{\text{W}}}$ oder umgekehrt${\text{x}}_{\text{w}} \text{=} \frac{\text{a}}{\text{2}} \text{·} \frac{\text{i-1}}{\text{i+1}}$

Jedem vorgegebenen Übersetzungsverhältnis entspricht somit ein bestimmter Wälzpunkt, der wiederum die Richtung der Berührungsnormalen bestimmt. Erfindungsgemäß wird vorgegeben, daß i= 1 + c . sin (Wₜ. t + ϕₐ ) sein soll, entweder exakt oder näherungsweise. Hierin bedeuten c die Amplitude, wₜ ist auf die Zahnfrequenz abgestimmt. Die Amplitude ist so bestimmt, daß die verbleibende Pulsation ein Minimum wird. ϕₐ ist der Phasenwinkel, bei dem dieses Minimum erreicht wird.

In obiger Gleichung wird wₜ aus der Drehgeschwindigkeit abgeleitet über die Zähnezahl z. So gilt wₜ = z . w. Der Winkel ϕₐ liegt im Bereich -π ≤ ϕₐ ≤ π und ist von der Wahl der Startbedingungen abhängig.

Mit dieser harmonischen Ungleichförmigkeit in der Winkelgeschwindigkeit des getriebenen Rads werden Antriebsstöße vermieden, außerdem werden aber vor allem keine geräuschrelevanten Oberschwingungen erzeugt.

In Bild 2 ist für willkürlich gewählte Größen c (Amplitude) und ϕₐ der Verlauf von x_{W} dargestellt. Man erhält eine etwas verzerrte Sinusfunktion. Auf der Abszisse ist jeweils der Drehwinkel ϕ aufgetragen, auf der Ordinate das Übersetzungsverhältnis, im unteren Teil der Figur 2 mit relativ großem c.

## Patentansprüche

1. Zahnradpumpe mit Zahnrädern gleicher Zähnezahl, wobei das getriebene Zahnrad durch entsprechende Zahngestaltung mit einem harmonisch variablen Übersetzungsverhältnis i angetrieben ist, dadurch gekennzeichnet, daß das Übersetzungsverhältnis wenigstens näherungsweise der Beziehung i = 1 + c . sin (wₜ + ϕₐ) entspricht, wobei wₜ die Zahnfrequenz ist, c die Amplitude und ϕₐ der Anpassungswinkel für die Phasenlage.

2. Zahnradpumpe nach Anspruch 1, dadurch gekennzeichnet, daß die Amplitude c und der Winkel ϕₐ so gewählt sind, daß die Pulsation des Volumenstroms kleiner ist als für die konstante Übersetzung i = 1.

## Claims

1. Gear pump with gearwheels having the same number of teeth, the driven gearwheel being driven by a corresponding tooth design having a harmonically variable transmission ratio i, characterized in that the transmission ratio corresponds at least approximately to the relation i = 1 + c . sin (wₜ + ζₐ), wₜ being the tooth frequency, c the amplitude and ζₐ the adaptation angle for the phase relationship.

2. Gear pump according to Claim 1, characterized in that the amplitude c and the angle ζₐ are selected in such a way that the pulsation of the volumetric flow is lower than for constant transmission i = 1.

## Revendications

1. Pompe à engrenages comprenant des roues dentées ayant le même nombre de dents, la roue dentée entraînée étant entraînée grâce à une forme de dents correspondantes suivant un rapport i variable harmonique caractérisée en ce que le rapport correspond au moins approximativement à la relation i = 1 + c . sin (wₜ + ϕₐ), dans laquelle :
wₜ : fréquence des dents
c : amplitude
ϕₐ : angle d'adaptation pour la phase.

2. Pompe à engrenages selon la revendication 1, caractérisée en ce que l'amplitude c et l'angle ϕₐ sont choisis pour que la pulsation du débit volumique soit inférieure à celle correspondant à un rapport constant i = 1.
